# DEMANDE DE BREVET EUROPEEN

(11) **EP 2 907 424 A1**
(43) Date de publication de la demande: **19.08.2015**
(21) Numéro de dépôt: 14172274.4
(22) Date de dépôt: 13.06.2014
(51) Int. Cl.: A47H 1/03, A47H 1/10, A47H 1/14

(54) **Support de montage d'une tringle d'un dispositif de suspension d'un élément d'occultation sur un ouvrant d'un système de fermeture**

(30) Priorité: 12.02.2014 FR 1451073
(71) Demandeur: Chabert, Jean-Pierre, 01310n Buellas (FR)
(72) Inventeur: Chabert, Jean-Pierre, 01310n Buellas (FR)
(74) Mandataire: Rhein, Alain

(57) **Abrégé**

L'invention concerne un support de montage (1) d'une tringle d'un dispositif de suspension d'un élément d'occultation sur un ouvrant d'un système de fermeture, ledit support de montage (1) comportant :
- un cavalier (2) conformé de manière à être fixé sur un bord supérieur de l'ouvrant ;
- un moyen de réception (3) pour recevoir la tringle ;
- un bras de déport (4) pour déporter le moyen de réception (3) de la tringle par rapport au cavalier (2);
- des moyens de montage en pivotement (5) pour monter le moyen de réception (3) sur le bras de déport (4), ceci en pivotement selon un axe parallèle à l'axe de pivotement de l'ouvrant.

Ce support de montage (1) est caractérisé en ce que le bras de déport (4) est fixe par rapport à au moins une partie du cavalier (2).

L'invention concerne, encore, un dispositif de suspension d'un élément d'occultation pour un système de fermeture comportant au moins un ouvrant, ce dispositif de suspension comportant au moins un tel support de montage (1) et une tringle de type télescopique.

## Description

La présente invention concerne un support de montage d'une tringle d'un dispositif de suspension d'un élément d'occultation sur un ouvrant d'un système de fermeture. Cette invention a, également, trait à un dispositif de suspension d'un élément d'occultation pour un système de fermeture tel qu'une porte, fenêtre ou analogue comportant au moins un ouvrant.

Cette invention concerne le domaine du bâtiment et, plus particulièrement, celui de la quincaillerie de bâtiment. En fait, cette invention concerne un dispositif permettant d'équiper, avec un élément d'occultation sous forme d'un rideau ou analogue, un système de fermeture comportant au moins un ouvrant, ceci sans occasionner de dégradation (notamment par perçage, vissage, collage ou autre) à un tel système de fermeture.

L'on connait, d'ores et déjà, de tels dispositifs de suspension qui comportent, d'une part, une tringle de suspension d'un tel élément d'occultation et, d'autre part, un premier support de montage d'une telle tringle sur un premier ouvrant du système de fermeture ainsi qu'un deuxième support de montage de cette tringle sur un deuxième ouvrant de ce système de fermeture.

En particulier, dans le document FR-2.900.557, il est décrit un tel dispositif de suspension qui comporte deux supports de montage comportant, chacun, un bras de déport de la tringle par rapport à l'ouvrant, un moyen de montage de ce bras de déport sur l'ouvrant, un moyen de réception de la tringle et un moyen de montage de ce moyen de réception sur le bras de déport.

En fait, le moyen de montage du bras de déport sur l'ouvrant comporte, d'une part, un cavalier destiné à venir se positionner à cheval sur cet ouvrant et, d'autre part, un montage de montage en pivotement de ce bras de déport sur ce cavalier. En ce qui concerne le moyen de montage du moyen de réception sur le bras de déport, celui-ci consiste, là encore, en un moyen de montage en pivotement. Ainsi, la tringle est montée en pivotement sur le bras de déport qui est, lui-même, monté en pivotement sur le cavalier.

La présence de ces deux moyens de montage en pivotement augmente le nombre de pièces, complexifie la conception ainsi que la fabrication d'un tel support de montage. De plus, la multiplication de ces moyens de montage en pivotement se fait au détriment de la rigidité de ce support de montage et accroît sa fragilité alors qu'un tel support de montage est soumis à des contraintes importantes, générées non seulement par l'ouverture et la fermeture des ouvrants mais également par le poids de l'élément d'occultation, et qui se répercutent principalement sur ces moyens de montage en pivotement. Il en résulte un problème de fiabilité et de tenue dans le temps d'un tel support de montage.

Le montage en pivotement du bras de déport nécessite, encore, la présence de moyens pour limiter l'amplitude de ce pivotement (bossage, pion), ceci qui amplifie les inconvénients mentionnés ci-dessus (augmentation du nombre de pièces, complexification de la conception et de la fabrication). De plus, ces moyens pour limiter l'amplitude sont particulièrement sollicités en fin de course d'ouverture et/ou de fermeture des ouvrants. De telles sollicitations sont susceptibles d'entraîner une dégradation prématurée de ces moyens pour limiter l'amplitude provoquant un mauvais positionnement du bras de déport, voire son blocage, et rendant inopérant l'ensemble du support de montage.

Finalement, le support de montage comporte une vis de pression traversant le cavalier et prenant appui sur l'ouvrant, ceci pour assurer l'immobilisation de ce support de montage par rapport à cet ouvrant. On observera qu'une telle vis de pression exerce une pression ponctuelle sur l'ouvrant qui, sous l'effet de la manipulation de cet ouvrant et des contraintes exercées sur ce support de montage, d'une part, relâche la pression entraînant un défaut d'immobilisation et, d'autre part, provoque une dégradation de cet ouvrant.

La présente invention se veut de remédier aux inconvénients des supports de montage et des dispositifs de suspension de l'état de la technique.

A cet effet, l'invention concerne un support de montage d'une tringle d'un dispositif de suspension d'un élément d'occultation sur un ouvrant d'un système de fermeture tel qu'une porte, fenêtre ou analogue. Ce support de montage comporte :
- un cavalier conformé de manière à être fixé sur un bord supérieur de l'ouvrant ;
- un moyen de réception pour recevoir la tringle ;
- un bras de déport pour déporter le moyen de réception de la tringle par rapport au cavalier ;
- des moyens de montage en pivotement pour monter le moyen de réception sur le bras de déport, ceci en pivotement selon un axe s'étendant, après montage du support de montage sur l'ouvrant, parallèlement à l'axe de pivotement de cet ouvrant.

Ce support de montage est caractérisé par le fait que le bras de déport est fixe par rapport à au moins une partie du cavalier.

Selon une autre caractéristique, le cavalier comporte une platine tandis que le support de montage comporte des moyens de fixation pour fixer le bras de déport sur cette platine.

Encore une autre caractéristique consiste en ce que le cavalier comporte une platine que comporte ledit bras de déport ou située dans le prolongement de ce bras de déport.

Selon une autre caractéristique, le cavalier comporte, d'une part, une équerre comportant une première branche et une deuxième branche, d'autre part, une platine, parallèle à la première branche de l'équerre, que comporte le bras de déport, et qui comporte des moyens de montage en coulissement pour monter la deuxième branche de cette équerre en coulissement par rapport à ladite platine.

La présente invention concerne, également, un dispositif de suspension d'un élément d'occultation pour un système de fermeture tel qu'une porte, fenêtre ou analogue comportant au moins un ouvrant, ce dispositif de suspension comportant, d'une part, une tringle de suspension dudit élément d'occultation et, d'autre part, au moins un support de montage pour monter ladite tringle sur l'ouvrant du système de fermeture. Dans ce dispositif de suspension, le support de montage présente les caractéristiques décrites ci-dessus tandis que la tringle est de type télescopique.

Ainsi, le support de montage selon l'invention comporte un bras de déport qui est fixe par rapport à au moins une partie d'un cavalier de fixation de ce support sur un ouvrant, plus particulièrement fixe par rapport à une platine que comporte ce cavalier. Ceci permet, d'une part, d'immobiliser ce bras de déport par rapport à l'ouvrant et, d'autre part, de réduire le nombre de pièces mobiles les unes par rapport aux autres, ceci par rapport aux supports de montage de l'état de la technique.

C'est, plus particulièrement, le bras de déport qui comporte une telle platine ce qui permet, avantageusement, de proposer une unique pièce assurant la fonction de déport de la tringle par rapport à l'ouvrant mais également la fonction d'une platine d'un cavalier de fixation du support de montage sur cet ouvrant, voire encore une pièce unique incorporant le cavalier ainsi que le bras de déport. Il en résulte une diminution du nombre de pièces que comporte un tel support de montage ainsi qu'une simplification de la conception et de la fabrication d'un tel support de montage.

Finalement, le fait que le bras de déport soit fixe par rapport à au moins une partie du cavalier permet, avantageusement, de diminuer la fragilité et d'accroitre la rigidité du support de montage ce qui permet, avantageusement, à un tel support de montage de mieux résister aux contraintes exercées et, ainsi, de gagner en fiabilité et en durée de vie.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée et en perspective du support de montage conforme à l'invention ;
- la figure 2 est une vue schématisée et de côté du support de montage illustré figure 1 ;
- la figure 3 est une vue schématisée et de dessous du support de montage illustré figures 1 et 2.

La présente invention concerne le domaine du bâtiment et, plus particulièrement, celui de la quincaillerie de bâtiment.

Cette invention a, plus particulièrement, trait à un dispositif permettant d'équiper un système de fermeture d'un bâtiment adoptant la forme d'une porte, d'une fenêtre ou analogue et comportant au moins un ouvrant, ceci avec un élément d'occultation sous forme d'un rideau ou analogue. En fait, un tel dispositif est conçu pour équiper, avec un tel élément d'occultation, un tel système de fermeture, ceci sans occasionner de dégradation à un tel système de fermeture.

L'invention concerne, alors, plus particulièrement, un dispositif de suspension d'un élément d'occultation pour un système de fermeture tel qu'une porte, fenêtre ou analogue comportant au moins un ouvrant.

Un tel dispositif de suspension comporte, d'une part, une tringle de suspension dudit élément d'occultation et, d'autre part, au moins un support de montage 1 pour monter ladite tringle sur un ouvrant dudit système de fermeture.

Dans le cas particulier d'un système de fermeture comportant deux ouvrants, ledit dispositif de suspension comporte, d'une part, une telle tringle de suspension dudit élément d'occultation et, d'autre part, un support de montage 1 pour monter ladite tringle sur l'un des ouvrants de ce système de fermeture ainsi qu'un autre support de montage 1 pour monter ladite tringle sur l'autre ouvrant de ce système de fermeture.

Ainsi et tel que mentionné ci-dessus, ledit dispositif de suspension comporte au moins un support de montage 1 d'une tringle d'un dispositif de suspension d'un élément d'occultation.

Un tel support de montage 1 est, alors, conçu pour assurer le montage d'une telle tringle sur un ouvrant d'un système de fermeture tel qu'une porte, fenêtre ou analogue.

Un tel support de montage 1 comporte un cavalier 2 conformé de manière à être fixé sur un bord supérieur de l'ouvrant du système de fermeture.

En fait, un tel cavalier 2 est conformé pour être positionné à cheval par-dessus un tel bord supérieur de l'ouvrant, plus particulièrement par-dessus un bord saillant délimitant une feuillure supérieure que comporte un tel bord supérieur de l'ouvrant.

Un tel cavalier 2 adopte, plus particulièrement, la forme d'une pièce en « U » comportant deux branches parallèles ainsi qu'une branche de raccordement de ces deux branches parallèles.

Un tel support de montage 1 comporte, également, un moyen de réception 3 pour recevoir ladite tringle.

Ce support de montage 1 comporte, aussi, un bras de déport 4 conçu pour déporter ledit moyen de réception 3 par rapport au cavalier 2. Ce bras de déport 4 permet, alors, également et par conséquent, de déporter la tringle par rapport au cavalier 2 mais également par rapport à l'ouvrant, ceci après montage de ce support de montage 1 sur un tel ouvrant.

On observera qu'un tel bras de déport 4 comporte une première extrémité 40 ainsi qu'une deuxième extrémité 41, opposée à la première extrémité 40.

Ledit support de montage 1 comporte, encore, des moyens de montage en pivotement 5 pour monter ledit moyen de réception 3 sur le bras de déport 4, ceci en pivotement selon un axe s'étendant, après montage du support de montage 1 sur l'ouvrant, parallèlement à l'axe de pivotement de cet ouvrant.

C'est, plus particulièrement, la première extrémité 40 de ce bras de déport 4 qui comporte, alors, une partie de ces moyens de montage en pivotement 5.

A ce propos, on observera que ces moyens de montage en pivotement 5 comportent, d'une part, un arbre et, d'autre part, un logement à l'intérieur duquel ledit arbre est monté libre en rotation.

Selon un premier mode de réalisation non représenté, c'est le bras de déport 4 qui comporte un tel arbre tandis que le moyen de réception 3 comporte un tel logement.

Cependant et selon un mode de réalisation préféré de l'invention illustré dans les figures en annexe, c'est ledit moyen de réception 3 qui comporte un tel arbre tandis que la première extrémité 40 du bras de déport 4 comporte un tel logement qui constitue, alors, la partie des moyens de montage en pivotement 5 que comporte cette première extrémité 40 du bras de déport 4.

Selon l'invention, le bras de déport 4 est fixe par rapport à au moins une partie du cavalier 2.

A ce propos, on observera que ce cavalier 2 comporte une platine 7 constituant, alors, une partie de ce cavalier 2. Le bras de déport 4 est, alors, plus particulièrement, fixe par rapport à une telle platine 7.

Selon un premier type de réalisation non représenté, un tel cavalier 2 peut adopter la forme d'une pièce monobloc, adoptant une forme en « U » telle que susmentionnée, et comportant une telle platine 7.

Cette platine 7 peut, alors, être constituée par la branche de raccordement ou (et de préférence) par une des branches parallèles de la pièce en « U ».

Aussi et selon un premier mode de réalisation de ce premier type de réalisation, le support de montage 1 comporte des moyens de fixation pour fixer le bras de déport 4 (plus particulièrement la deuxième extrémité 41 de ce bras de déport 4) sur cette platine 7, ceci en sorte que ce bras de déport 4 soit fixe par rapport à cette platine 7.

De manière additionnelle, ces moyens de fixation peuvent, avantageusement, comporter des moyens de réglage de la position du bras de déport 4 par rapport à la platine 7.

Selon un deuxième mode de réalisation de ce premier type de réalisation, ladite platine 7 peut être située dans le prolongement dudit bras de déport 4 (plus particulièrement dans le prolongement de la deuxième extrémité 41 de ce bras de déport 4) ou ce bras de déport 4 (plus particulièrement la deuxième extrémité 41 de ce bras de déport 4) peut comporter une telle platine 7.

Selon un tel mode de réalisation, la platine 7 (et, donc, le cavalier 2) et le bras de déport 4 peuvent, alors, constituer une seule et unique pièce.

Une autre caractéristique de ce premier type de réalisation consiste en ce que le cavalier 2 comporte des moyens d'immobilisation pour immobiliser ce cavalier 2 par rapport à l'ouvrant. Un tel moyen d'immobilisation peut adopter la forme d'une vis de pression ou de serrage équipant une branche parallèle de ce cavalier 2.

Selon un deuxième type de réalisation, le cavalier 2 comporte une équerre 6 comportant, d'une part, une première branche 60 constituant une des branches parallèles de la pièce en « U » et, d'autre part, une deuxième branche 61, plus particulièrement perpendiculaire à la première branche 60, et constituant la branche de raccordement de la pièce en « U ».

Ce cavalier 2 comporte, également et tel que mentionné ci-dessus, la platine 7, parallèle à la première branche 60 de l'équerre 6 (en sorte de conférer au cavalier 2 une forme de pince), constituant l'autre branche parallèle de la pièce en « U », et qui comporte des moyens de montage en coulissement 70 pour monter la deuxième branche 61 de cette équerre 6 en coulissement par rapport à ladite platine 7.

Selon un premier mode de réalisation non représenté de ce deuxième type de réalisation, le support de montage 1 comporte des moyens de fixation pour fixer le bras de déport 4 (plus particulièrement la deuxième extrémité 41 de ce bras de déport 4) sur cette platine 7, ceci en sorte que ce bras de déport 4 soit fixe par rapport à cette platine 7.

Là encore, ces moyens de fixation peuvent comporter des moyens de réglage de la position du bras de déport 4 par rapport à la platine 7.

Selon un deuxième mode de réalisation illustré sur les figures en annexe, le bras de déport 4 comporte ladite platine 7. C'est, plus particulièrement, la deuxième extrémité 41 de ce bras de déport 4 qui comporte, alors, ladite platine 7.

Selon un tel mode de réalisation, la platine 7 et le bras de déport 4 peuvent, alors, constituer une seule et unique pièce.

Tel que mentionné ci-dessus, ladite platine 7 comporte des moyens de montage en coulissement 70 qui sont, en fait, constitués par un orifice traversant, que comporte cette platine 7, et au travers duquel s'étend la deuxième branche 62 de l'équerre 6.

Cet orifice traversant s'étend selon un axe perpendiculaire au plan dans lequel s'étend ladite platine 7, ceci pour un coulissement de la deuxième branche 62 de l'équerre 6, et, donc, de l'équerre 6 elle-même, selon une direction perpendiculaire au plan de cette platine 7.

Selon une autre caractéristique de l'invention, le support de montage 1 comporte des moyens d'immobilisation 8 pour immobiliser la platine 7 par rapport à la deuxième branche 61 de l'équerre 6. Ces moyens d'immobilisation 8 comportent, d'une part, au moins une série (80 ; 80') de moyens formant redan (81 ; 81') et que comporte la deuxième branche 61 de l'équerre 6 et, d'autre part, au moins un doigt (82 ; 82') coopérant avec ces moyens formant redan (81 ; 81') et que comporte la platine 7.

Selon un mode de réalisation préféré de l'invention, ces moyens d'immobilisation 8 comportent, en fait, deux séries (80 ; 80') de moyens formant redan (81 ; 81'), ces deux séries (80 ; 80') étant agencées de manière parallèle et en sorte que les moyens formant redan 81 de l'une de ces deux séries 80 soient décalés longitudinalement par rapport aux moyens formant redan 81' de l'autre série 80'.

Un tel mode de réalisation permet, avantageusement, d'améliorer l'immobilisation de la platine 7 par rapport à la deuxième branche 61 de l'équerre 6 et, par conséquent, d'améliorer le serrage du cavalier 2 sur l'ouvrant du système de fermeture et, ainsi, le maintien de ce cavalier 2 (et, donc, du support de montage 1) sur l'ouvrant.

On observera que ces moyens formant redan (81 ; 81') équipent, de préférence, la partie (plus particulièrement la face) de la deuxième branche 61 de l'équerre 6 destinée à être orientée en direction de l'ouvrant.

Une caractéristique additionnelle consiste en ce que les moyens d'immobilisation 8 sont de type réversible et consistent en ce que le ou les doigts (82 ; 82') de ces moyens d'immobilisation 8 sont rétractables et comportent un organe de commande pour commander le passage d'un tel doigt rétractable (82 ; 82') d'une position active de coopération avec les moyens formant redan (81 ; 81') à une position inactive de coopération.

Un tel mode de réalisation permet, avantageusement, de repositionner ledit support de montage 1 par rapport à l'ouvrant, voire de procéder à son retrait.

Une autre caractéristique consiste en ce que le support de montage 1 comporte au moins un moyen de stabilisation 9 pour stabiliser latéralement ce support de montage 1 par rapport à l'ouvrant. Un tel moyen de stabilisation 9 adopte la forme d'une aile 90 s'étendant latéralement par rapport au cavalier 2.

Un tel moyen de stabilisation 9 permet, avantageusement, d'empêcher la rotation du support de montage 1 par rapport à l'ouvrant, ceci sous l'effet d'une contrainte exercée par la tringle sur ce support de montage 1 lors d'une manoeuvre d'ouverture ou de fermeture de l'ouvrant.

En fait et selon un mode préféré de réalisation illustré sur les figures en annexe, le support de montage 1 comporte une pluralité de moyens de stabilisation 9, en particulier deux moyens de stabilisation 9, chacun adoptant la forme d'une aile 90. Ces deux ailes 90 s'étendent, alors, de part et d'autre du cavalier 2.

Un tel mode de réalisation permet, avantageusement, d'empêcher la rotation du support de montage 1 par rapport à l'ouvrant, ceci sous l'effet d'une contrainte exercée par la tringle sur ce support de montage 1 lors des manoeuvres d'ouverture et de fermeture de l'ouvrant.

Tel que mentionné ci-dessus, une telle aile 90 s'étend latéralement par rapport au cavalier 2.

A ce propos, on observera qu'une telle aile 90 s'étend, en fait, latéralement par rapport à la branche de raccordement du cavalier 2 ou à l'équerre 6 que comporte ce cavalier 2, plus particulièrement latéralement par rapport à la deuxième branche 61 de cette équerre 6, notamment latéralement à partir de cette branche de raccordement ou de cette deuxième branche 61.

En fait, une telle aile 90 s'étend perpendiculairement par rapport à la branche de raccordement ou à ladite équerre 6, plus particulièrement perpendiculairement par rapport à la deuxième branche 61 de cette équerre 6, notamment perpendiculairement à partir de cette branche de raccordement ou de cette deuxième branche 61.

On observera que cette branche de raccordement, respectivement cette deuxième branche 61, s'étendent sensiblement dans un plan, perpendiculaire aux branches parallèles de la pièce en « U », respectivement à la première branche 60 de cette équerre 6, et parallèlement auquel (voire dans lequel) s'étend, alors, également, une telle aile 90.

En fait, le ou les moyens de stabilisation 9 sont conçus en sorte que, après montage du support de montage 1 sur l'ouvrant, ce ou ces moyens de stabilisation 9 s'étendent par-dessus le bord supérieur de l'ouvrant, viennent en applique contre ce bord supérieur, prennent appui sur ce bord supérieur, voire (et de préférence) sont rendus solidaires d'un tel bord supérieur.

Une autre caractéristique de l'invention consiste en ce que le support de montage 1 comporte des moyens d'assemblage réversible 10 pour assembler, de manière réversible, au moins un moyen de stabilisation 9 avec le cavalier 2.

La présence de tels moyens d'assemblage réversible 10 permet de rendre un tel moyen de stabilisation 9 amovible. Ceci permet, alors avantageusement, de retirer un tel moyen de stabilisation 9, notamment lorsque la présence d'un obstacle (plus particulièrement un aérateur que comporte l'ouvrant) laisse uniquement subsister un espace dont les dimensions sont inférieures à celles de l'intégralité du support de montage 1.

En fait, de tels moyens d'assemblage réversible 10 comportent, d'une part, au moins un moyen d'emboîtement 100 que comporte le cavalier 2 et, d'autre part, au moins un moyen d'emboîtement complémentaire 101, que comporte l'aile 90 du ou des moyens de stabilisation 9, et qui coopère (de manière réversible) avec le ou les moyens d'emboîtement 100 que comporte le cavalier 2.

A ce propos, on observera que ledit cavalier 2 peut comporter au moins une embase 20, s'étendant latéralement par rapport à ce cavalier 2, et comportant un tel moyen d'emboîtement 100. En fait, un mode préféré de réalisation consiste en ce que ce cavalier 2 comporte deux embases (20, 20'), s'étendant de part et d'autre de ce cavalier 2, et comportant, chacune, un tel moyen d'emboîtement 100.

Selon un mode préféré de réalisation de l'invention, c'est, plus particulièrement, la branche de raccordement ou la deuxième branche 61 de l'équerre 6 de ce cavalier 2 qui comporte, alors, une telle embase (20, 20').

Une caractéristique additionnelle de l'invention consiste en ce que le support de montage 1 comporte des moyens de solidarisation pour rendre le ou les moyens de stabilisation 9 solidaires de l'ouvrant. De tels moyens de solidarisation peuvent adopter la forme d'un adhésif, notamment double face, équipant la face de l'aile 90 d'un tel moyen de stabilisation 9 destinée à être orientée en direction de cet ouvrant.

Tel que mentionné ci-dessus, le cavalier 2 comporte deux branches parallèles ou une équerre 2 comportant une première branche 60.

A ce propos, on observera qu'une caractéristique additionnelle consiste en ce qu'une telle branche parallèle ou que cette première branche 60 présentent une face, orientée en direction de la platine 7, et comportant une pluralité de moyens d'appui 600 conçus pour prendre appui sur l'ouvrant, notamment sur un joint que comporte un tel ouvrant.

En fait, ces moyens d'appui 600 sont discrets et/ou adoptent, chacun, la forme d'un picot. La présence de tels moyens d'appui 600 permet, avantageusement, d'assurer une fixation appropriée du support de montage 1 sur l'ouvrant malgré la présence du joint de l'ouvrant et d'éviter un basculement de ce support de montage 1 résultant de la présence d'un tel joint, ceci tout en évitant de trop écraser ce joint et d'y occasionner des dégradations.

Une autre caractéristique consiste en ce que le support de montage 1 comporte un moyen d'immobilisation pour immobiliser la tringle par rapport au moyen de réception 3.

Selon un premier mode de réalisation illustré sur les figures en annexe, ledit moyen de réception 3 adopte la forme d'une pince, qui comporte deux branches dont l'une au moins est élastique, qui est conçue pour assurer un serrage serré de la tringle, et qui constitue, alors, un tel moyen d'immobilisation.

Cependant et selon un autre mode de réalisation, un tel moyen d'immobilisation peut adopter la forme d'un organe de serrage (notamment sous forme d'une vis ou analogue) équipant le moyen de réception 3 qui peut, alors, adopter la forme d'une pince ou d'un oeillet.

Tel que mentionné ci-dessus, l'invention concerne, encore, un dispositif de suspension d'un élément d'occultation pour un système de fermeture tel qu'une porte, fenêtre ou analogue comportant au moins un ouvrant.

Un tel dispositif de suspension comporte, d'une part, une tringle de suspension dudit élément d'occultation et, d'autre part, au moins un support de montage 1 pour monter ladite tringle sur l'ouvrant du système de fermeture.

Tel que mentionné ci-dessus, l'invention concerne, plus particulièrement, un dispositif de suspension d'un élément d'occultation pour un système de fermeture comportant deux ouvrants.

Dans un pareil cas, le dispositif de suspension comporte, d'une part, une tringle de suspension dudit élément d'occultation et, d'autre part, un support de montage 1 pour monter ladite tringle sur l'un des ouvrants du système de fermeture ainsi qu'un autre support de montage 1 pour monter ladite tringle sur l'autre ouvrant du système de fermeture.

Selon l'invention et quel que soit le nombre d'ouvrants que comporte le système de fermeture, un tel support de montage 1 présente les caractéristiques décrites ci-dessus.

Egalement selon l'invention, la tringle de ce dispositif de suspension est de type télescopique.

A ce propos, on observera qu'une telle tringle comporte, alors, au moins deux tubes qui coulissent librement et s'emboîtent les uns dans les autres.

Le caractère télescopique d'une telle tringle permet, alors, avantageusement, de compenser l'éloignement et le rapprochement entre les supports de montage 1 du dispositif de suspension, ceci sous l'effet de l'ouverture et de la fermeture du ou des ouvrants du système de fermeture.

## Revendications

1. Support de montage (1) d'une tringle d'un dispositif de suspension d'un élément d'occultation sur un ouvrant d'un système de fermeture tel qu'une porte, fenêtre ou analogue, ledit support de montage (1) comportant :
- un cavalier (2) conformé de manière à être fixé sur un bord supérieur de l'ouvrant ;
- un moyen de réception (3) pour recevoir la tringle ;
- un bras de déport (4) pour déporter le moyen de réception (3) de la tringle par rapport au cavalier (2);
- des moyens de montage en pivotement (5) pour monter le moyen de réception (3) sur le bras de déport (4), ceci en pivotement selon un axe s'étendant, après montage du support de montage (1) sur l'ouvrant, parallèlement à l'axe de pivotement de cet ouvrant ;
- **caractérisé par le fait que** le bras de déport (4) est fixe par rapport à au moins une partie du cavalier (2).

2. Support de montage (1) selon la revendication 1, **caractérisé par le fait que** le cavalier (2) comporte une platine (7) tandis que le support de montage (1) comporte des moyens de fixation pour fixer le bras de déport (4) sur cette platine (2).

3. Support de montage (1) selon la revendication 1, **caractérisé par le fait que** le cavalier (2) comporte une platine (7) que comporte ledit bras de déport (4) ou située dans le prolongement de ce bras de déport (4).

4. Support de montage (1) selon la revendication 1, **caractérisé par le fait que** le cavalier (2) comporte, d'une part, une équerre (6) comportant une première branche (60) et une deuxième branche (61), d'autre part, une platine (7), parallèle à la première branche (60) de l'équerre (6), que comporte le bras de déport (4), et qui comporte des moyens de montage en coulissement (70) pour monter la deuxième branche (61) de cette équerre (6) en coulissement par rapport à ladite platine (7).

5. Support de montage (1) selon l'une quelconque des revendications 2 à 4, **caractérisé par le fait que** le bras de déport (4) présente, d'une part, une première extrémité (40) comportant une partie des moyens de montage en pivotement (5) et, d'autre part, une deuxième extrémité (41), opposée à la première extrémité (40), et comportant, selon le cas, la platine (7) ou une partie des moyens de fixation du bras de déport (4) sur la platine (7).

6. Support de montage (1) selon la revendication 4, **caractérisé par le fait qu'**il comporte des moyens d'immobilisation (8) pour immobiliser la platine (7) par rapport à la deuxième branche (61) de l'équerre (6), ces moyens d'immobilisation (8) comportant, d'une part, au moins une série (80 ; 80') de moyens formant redan (81 ; 81') et que comporte la deuxième branche (61) de l'équerre (6) et, d'autre part, au moins un doigt (82 ; 82') coopérant avec ces moyens formant redan (81 ; 81') et que comporte la platine (7).

7. Support de montage (1) selon la revendication 6, **caractérisé par le fait que** les moyens d'immobilisation (8) sont de type réversible et consistent en ce que le ou les doigts (82 ; 82') de ces moyens d'immobilisation (8) sont rétractables et comportent un organe de commande pour commander le passage d'un tel doigt (82 ; 82') rétractable d'une position active de coopération avec les moyens formant redan (81 ; 81') à une position inactive de coopération.

8. Support de montage (1) selon l'une quelconque des revendications précédentes, **caractérisé par le fait qu'**il comporte au moins un moyen de stabilisation (9) pour stabiliser latéralement le support de montage (1) par rapport à l'ouvrant, un tel moyen de stabilisation (9) adoptant la forme d'une aile (90) s'étendant latéralement par rapport au cavalier (2).

9. Support de montage (1) selon la revendication 8, **caractérisé par le fait qu'**il comporte des moyens d'assemblage réversible (10) pour assembler, de manière réversible, au moins un moyen de stabilisation (9) avec le cavalier (2).

10. Support de montage (1) selon l'une quelconque des revendications précédentes, **caractérisé par le fait qu'**il comporte un moyen d'immobilisation pour immobiliser la tringle par rapport au moyen de réception (3).

11. Dispositif de suspension d'un élément d'occultation pour un système de fermeture tel qu'une porte, fenêtre ou analogue comportant au moins un ouvrant, ce dispositif de suspension comportant, d'une part, une tringle de suspension dudit élément d'occultation et, d'autre part, au moins un support de montage (1) pour monter ladite tringle sur l'ouvrant du système de fermeture, **caractérisé par le fait que**, d'une part, le support de montage (1) est conforme à l'une quelconque des revendications précédentes et, d'autre part, la tringle est de type télescopique.
